# EUROPÄISCHE PATENTSCHRIFT

(11) **EP 0 192 928 B1**
(45) Veröffentlichungstag und Bekanntmachung des Hinweises auf die Patenterteilung: **13.06.1990**
(21) Anmeldenummer: 86100160.0
(22) Anmeldetag: 08.01.1986
(51) Int. Cl.: H01H 50/54

(54) **Elektromagnetisches Relais**
Electromagnetic relay
Relais électromagnétique

(30) Priorität: 12.02.1985 DE 3504745
(43) Veröffentlichungstag der Anmeldung: 03.09.1986
(73) Patentinhaber: SIEMENS AKTIENGESELLSCHAFT, 80333 München (DE)
(72) Erfinder: Weiser, Josef, Dr. rer. nat., D-8021 Hohenschäftlarn (DE)

(56) Entgegenhaltungen:
- EP-A- 0 038 727
- EP-A- 0 046 148
- EP-A- 0 072 975
- EP-A- 0 089 670
- US-A- 2 825 783

## Beschreibung

Die Erfindung betrifft ein elektromagnetisches Relais mit einem flachen, eine Grundebene festlegenden Grundkörper, mit einem auf dem Grundkörper befestigten, eine Wicklung tragenden Spulenkörper mit einer parallel zur Grundebene ausgerichteten Achse, mit einem stabförmigen Anker, der annähernd axial innerhalb des Spulenkörpers angeordnet ist, mit einem Ende über einen isolierenden Ankerträger an einem ersten Spulenflansch gelagert ist und mit seinem anderen Ende im Bereich eines zweiten Spulenflansches zwischen zwei Polblechen umschaltbar ist, mit zwei langgestreckten Kontaktfedem, welche jeweils in dem Ankerträger befestigt sind, sich beiderseits des Spulenkörpers parallel zum Anker erstrecken und mit ihren freien Enden mit jeweils mindestens einem im Grundkörper verankerten Gegenkontaktelement einen Schaltkontakt bilden, und einem oberhalb der Spule angeordneten, flachen Dauermagneten, der mit mindestens vier Polen zwischen zwei mit den Polblechen verbundenen Jochen einerseits und einem an das gelagerte Ankerende angekoppelten Flußblech andererseits angeordnet ist.

Ein derartiges Relais ist beispielsweise aus der EP-A-00 72 975 bekannt. Es handelt sich dort um ein wirkungsvolles Relaissystem, wobei durch die unmittelbare Befestigung der Kontaktfedern in dem Ankerträger zusätzliche Betätigungsorgane entfallen. Bei dem dort dargestellten und beschriebenen Ausführungsbeispiel ist beiderseits der Spule jeweils ein Umschaltkontakt gebildet, wobei die im Ankerträger befestigte Mittelkontaktfeder jeweils über eine flexible Stromzuführung mit einem Anschlußelement verbunden ist. Diese Stromzuführung erfordert fertigungsmäßig einen gewissen Aufwand an zusätzlichen Teilen und Arbeitsschritten. Insgesamt ist das dort dargestellte Relais von der speziellen Konstruktion her für das Schalten verhältnismäßig schwacher Ströme und geringer Spannungen ausgelegt.

Aufgabe der Erfindung ist es, ein Relais der eingangs genannten Art so weiterzubilden, daß unter Verminderung der Einzelteile und Fertigungsschritte bei ansonsten möglichst wenigen konstruktiven Änderungen große Ströme und Spannungen geschaltet werden können; insbesondere sollen beim Öffnen der Kontakte Lichtbögen weitgehend vermieden bzw. möglichst schnell gelöscht werden.

Erfindungsgemäß wird diese Aufgabe dadurch gelöst, daß die beiden Kontaktfedem miteinander eine elektrisch leitende Verbindung besitzen und gemeinsam als Köntaktbrücke ohne eigenen Anschluß zwischen zwei beiderseits der Spule angeordneten Gegenkontaktelementen dienen und daß der Dauermagnet sich über die beiden voneinander abgewandten Längsseiten der mit ihm gekoppelten Joche hinaus erstreckt und über den Kontaktstellen jeweils eine zusätzliche freie Polfläche aufweist.

Durch die erfindungsgemäße Vereinigung der beiden beweglichen, im Ankerträger befestigten Kontaktfedem zu einem einzigen Brückenkontaktelement, wie sie an sich aus der EP-A 0 038 727 bekannt ist, läßt sich bei dem hier vorausgesetzten Relaissystem der Vorteil der Brückenkontakte, nämlich die Verdoppelung des Kontaktabstandes bei gleichem Ankerhub, erzielen. Auf diese Weise können höhere Spannungen geschaltet werden. Andererseits entfallen bei dem erfindungsgemäßen Relais die bei dem bekannten Relais gemäß EP-A-00 72 975 noch erforderlichen flexiblen Stromzuführungen. Falls irgend ein zusätzliches Federelement nötig ist, kann es deshalb aus Kunststoff gebildet werden.

Durch den oberhalb der Spule angeordneten und mit seitlichen Verbreiterungen zusätzliche Pole über den Kontaktstellen aufweisenden Dauermagneten wird der Blaseffekt des Magneten ausgenutzt, womit einem beim Kontaktöffnen entstehender Lichtbogen seitlich ausgelenkt und durch die Verlängerung schneller zum Abreißen gebracht wird. Die zum Ausblasen zusätzlich vorhandenen Magnetpole sind zweckmäßigerweise gleichnamig wie die jeweils benachbarten, über einem Joch liegenden Pole, so daß die Feldlinien der freien Pole nach unten und von dem Joch weg gelenkt werden.

Der Blaseffekt von Magneten ist an sich bei Relais bekannt, etwa aus der US-A-2 825 783. Allerdings wird dort lediglich darauf Bezug genommen, daß ein in einem H-Anker vorhandener Dauermagnet mit seinem Streufluß auf die in der Nähe befindlichen Kontakte einwirken soll. Dabei ist jedoch zweifelhaft, wie weit das dort vorhandene, wegen der ferromagnetischen Ankerteile äußerst geringe Streufeld tatsächlich eine merkliche Wirkung auf Lichtbögen entfalten kann.

Die Zahl der Einzelteile kann insgesamt noch dadurch verringert werden, daß die beiden Kontaktfedem einen einstückig angeformten, im Ankerträger eingebetteten Verbindungsabschnitt aufweisen. Damit wird also anstelle der beiden getrennt gefertigten und evtl. miteinander verbundenen Kontaktfedern nur ein einziges Teil aus Blech gestanzt und in den Ankerträger eingebettet.

In einer vorteilhaften Ausführungsform des Relais ist weiterhin vorgesehen, daß der Grundkörper beiderseits der Spule jeweils im Bereich zwischen der Spulenwicklung und den Kontaktelementen angeordnete Isolierzwischenwände aufweist. Dadurch wird die Isolierstrecke zwischen den Schaltkontakten und der Erregerwicklung vergrößert, so daß wiederum höhere Ströme geschaltet werden können. Eine weitere Vergrößerung der Isolierstrecken kann durch jeweils eine am Grundkörper angeformte, zwischen dem einander gegenüberstehenden Gegenkontaktelementen angeordnete lsolierrippe erreicht werden.

Die Erfindung wird nachfolgend an Ausführungsbeispielen anhand der Zeichnung näher erläutert.

Es zeigt
Figur 1 ein erfindungsgemäß gestaltetes Relais in Explosionsdarstellung,
Figur 2 eine schematisierte Vorderansicht des Relais, bei aufgeschnittener Schutzkappe auf das freie Ankerende gesehen und
Figur 3 eine Draufsicht des Relais, ohne Schutzkappe und mit teilweise abgebrochenem Flußblech und Spulenkörper.

Das in den Figuren 1 bis 3 etwas schematisiert dargestellte Relais besitzt einen flachen Grundkörper 1, auf welchem eine Spule 2 mit Spulenkörper 3 und Wicklung 4 aufgesetzt wird. In den Spulenkörper wird durch axiale Öffnung ein stabförmiger Anker 5 eingesetzt, welcher mit einem Ende 5a in einem Ankerträger 6 aus Isolierstoff befestigt ist. In dem Ankerträger 6 sind außerdem beiderseits des Ankers und parallel zu diesem zwei Mittelkontaktfedem 7 und 8 befestigt, welche mit ihren kontaktgebenden Enden 7a bzw. 8a jeweils zwischen zwei im Grundkörper verankerten Gegenkontaktelementen 9 und 10 bzw. 26 und 27 umschaltbar sind. Zu diesem Zweck ist der Ankerträger mit angeformten Lagerzapfen 11 in entsprechend ausgebildeten Lagerschalen 12 des Spulenflansches 13 im Spulenkörper 3 gelagert. Das freie Ankerende 5b ist im Bereich des zweiten Spulenflansches 14 zwischen zwei Polblechen 15 und 16 umschaltbar, welche jeweils in ihrer Verlängerung zwei Joche 17 und 18 bilden, die in eine zur Grundebene parallele Ebene abgebogen sind und jeweils an einem Pol eines flachen Dauermagneten 29 anliegen. Die gegenüberliegenden Pole des Dauermagneten 29 sind mit einem Flußblech 35 gekoppelt, welches über eine abgewinkelte Verlängerung 21 eine Flußrückführung zum Ankerende 5a bildet. Insoweit ist der Aufbau und die Funktion des Relais bereits aus der EP-A-00 72 975 mit einem vierpoligen Dauermagneten bekannt und dort näher beschrieben; der hier verwendete Magnet wird unten noch näher erläutert. Der Zusammenbau des Relais erfolgt wie in Figur 1 mit den Pfeilen dargestellt.

Die beiden Kontaktfedem 7 und 8 sind, wie in Figur 3 zu sehen, über ein einstückig angeformtes Verbindungselement 22 elektrisch verbunden und im Ankerträger 6 befestigt. Sie bilden damit eine Kontaktbrücke, welche je nach Schaltstellung des Ankers in einem Fall das Gegenkontaktelement 26 mit dem Gegenkontaktelement 10 oder im anderen Fall das Gegenkontaktelement 9 mit dem Gegenkontaktelement 27 verbindet. Eine eigene Stromzuführung für diese Kontaktbrücke 7, 8 und 22 ist somit nicht erforderlich.

Um beim Schalten hoher Ströme eine ausreichende Isolierung zur Spulenwicklung herzustellen, sind im Grundkörper 1 zusätzliche isolierende Trennwände 23 angeformt, welche sich beiderseits der Spulenwicklung bis an die Innenseite einer isolierenden Kappe 24 erstrecken. Ferner ist jeweils eine isolierende Rippe 28 im Grundkörper zwischen den beiden Gegenkontaktelementen 9 und 10 bzw. 26 und 27 vorgesehen, welche als zusätzliche Verlängerung der Kriechstrecke dient.

Wie in den Figuren 1 und 2 zu sehen, ist der Dauermagnet 29 nach beiden Seiten so verbreitert, daß zusätzliche Polflächen 30 und 31 neben den für die Schaltfunktion erforderlichen Polflächen 32 und 33 vorhanden sind. Um eine entsprechende Ablenkung des Flusses aus diesen zusätzlichen Polflächen 30 und 31 nach unten und zu den Schaltstrecken zwischen den jeweiligen Gegenkontaktelementen 9 und 10 bzw. 26 und 27 zu erreichen, sind die zusätzlichen Polflächen 30 und 31 jeweils gleichnamig mit den neben ihnen liegenden Polflächen 32 und 33 polarisiert. Zur Verstärkung des Flusses ist außerdem das über dem Dauermagneten liegende Flußblech 35 so breit, daß es die gesamte Oberseite des Dauermagneten 29 bedeckt. Die Trennwände 23 des Grundkörpers können deshalb nur bis zum Dauermagneten 29 reichen.

## Patentansprüche

1. Elektromagnetisches Relais mit einem flachen, eine Grundebene festlegenden Grundkörper (1), mit einem auf dem Grundkörper (1) befestigten, eine Wicklung (4) tragenden Spulenkörper (3) mit einer parallel zur Grundebene ausgerichteten Achse, mit einem stabförmigen Anker (5), der annähernd axial innerhalb des Spulenkörpers (3) angeordnet ist, mit einem Ende (5a) über einen isolierenden Ankerträger (6) an einem ersten Spulenflansch (13) gelagert ist und mit seinem anderen Ende (5b) im Bereich eines zweiten Spulenflansches (14) zwischen zwei Polblechen (15,16) umschaltbar ist, mit zwei langgestreckten Kontaktfedem (7, 8), welche jeweils in dem Ankerträger (6) befestigt sind, sich beiderseits des Spulenkörpers (3) parallel zum Anker (5) erstrecken und mit ihren freien Enden (7a, 8a) mit jeweils mindestens einem im Grundkörper verankerten Gegenkontaktelement (9, 10, 26, 27) einen Schaltkontakt bilden und einem oberhalb der Spule (2) angeordneten, flachen Dauermagneten (29), der mit mindestens vier Polen zwischen zwei mit den Polblechen (15, 16) verbundenen Jochen (17, 18) einerseits und einem an das gelagerte Ankerende (5a) angekoppelten Flußblech (20) andererseits angeordnet ist, dadurch gekennzeichnet, daß die beiden Kontaktfedem (7, 8) miteinander eine elektrisch leitende Verbindung (22) besitzen und gemeinsam als Kontaktbrücke ohne eigenen Anschluß zwischen zwei beiderseits der Spule (4) angeordneten Gegenkontaktelementen (9, 10; 26, 27) dienen und daß der Dauermagnet (29) sich über die beiden voneinander abgewandten Längsseiten der mit ihm gekoppelten Joche (17, 18) hinaus erstreckt und über den Kontaktstellen jeweils eine zusätzliche freie Polfläche (30, 31) aufweist.

2. Relais nach Anspruch 1, dadurch gekennzeichnet, daß die zusätzlichen Polflächen (30, 31) jeweils gleichnamig mit den neben ihnen liegenden, mit den Jochen (17,18) gekoppelten Polflächen (32, 33) polarisiert sind.

3. Relais nach Anspruch 1 oder 2, wobei jede der Kontaktfedem (7, 8) als Mittelkontaktfeder zwischen jeweils zwei Gegenkontaktelementen (9, 10; 26, 27) umschaltbar ist, dadurch gekennzeichnet, daß die beiden Mittelkontaktfedem (7, 8) gemeinsam eine Umschalt-Kontaktbrücke bilden.

4. Relais nach Anspruch 2 oder 3, dadurch gekennzeichnet, daß die beiden Kontaktfedem (7, 8) einen einstückig angeformten, im Ankerträger (6) eingebetteten Verbindungsabschnitt (22) aufweisen.

5. Relais nach einem der Ansprüche 1 bis 4, dadurch gekennzeichnet, daß der Grundkörper (1) beiderseits der Spule (2) jeweils im Bereich zwischen der Spulenwicklung (4) und den Kontaktelementen (7, 9, 10, 8, 26, 27) angeordnete Isolierzwischenwände (23) aufweist.

6. Relais nach einem der Ansprüche 1 bis 5, dadurch gekennzeichnet, daß der Grundkörper (1) jeweils im Bereich zwischen den Gegenkontaktelementen (9, 10; 26, 27) angeordnete Isolierrippen (28) aufweist.

## Claims

1. Electromagnetic relay having a flat base body (1) defining a base plane, having a coil body (3), with an axis aligned parallel to the base plane, which is secured to the base body (1) and carries a winding (4), having a bar-shaped armature (5), which is disposed approximately axially inside the coil body (3), is mounted with one end (5a) above an insulating armature carrier (6) on a first coil flange (13) and is switchable with its other end (5b) in the region of a second coil flange (14) between two pole plates (15, 16), having two long contact springs (7, 8) which are each secured in the armature carrier (6), extend on each side of the coil body (3) parallel to the armature (5), and form with their free ends (7a, 8a) a switch contact with in each case at least one cooperating contact element (9, 10, 26, 27) armatureed in the base body, and having a flat permanent magnet (29) disposed above the coil (2), which is disposed with at least four poles between two yokes (17, 18) connected to the pole plates (15, 16), on the one hand and a flux plate (20) coupled to the mounted armature end (5a), on the other hand, characterized in that the two contact springs (7, 8) possess with one another an electrically conductive connection (22), and serve in common as a contact bridge without an own terminal between two cooperating contact elements (9, 10; 26, 27) disposed on each side of the coil (4), and in that the permanent magnet (29) extends beyond the two mutually averted long sides of the yokes (17, 18) coupled to it and has above the points of contact one additional free pole surface (30, 31) in each case.

2. Relay according to Claim 1, characterized in that the additional pole surfaces (30, 31) are each similarly polarized with the pole surfaces (32, 33) situated next to them and coupled to the yokes (17, 18).

3. Relay according to Claim 1 or 2, each of the contact springs (7, 8) being switchable as a mid-position contact spring between in each case two cooperating contact elements (9, 10; 26, 27), characterized in that the two mid-position contact springs (7, 8) in common form a switch-over contact bridge.

4. Relay according to Claim 2 or 3, characterized in that the two contact springs (7, 8) have a connecting section (22), which is integrally formed in one piece and embedded in the armature carrier (6).

5. Relay according to one of Claims 1 to 4, characterized in that the base body (1) has insulating partitions (23) which are each disposed on both sides of the coil (2) in the region between the coil winding (4) and the contact elements (7, 9, 10, 8, 26, 27).

6. Relay according to one of Claims 1 to 5, characterized in that the base body (1) has insulating ribs (28) each disposed in the region between the cooperating contact elements (9, 10; 26, 27).

## Revendications

1. Relais électromagnétique comportant un corps de base plat (1), déterminant un plan de base, un corps de bobine (3), qui est fixé au corps de base (1), porte un enroulement (4) et possède un axe parallèle au plan de base, une armature en forme de barreau (5), qui est disposée approximativement axialement à l'intérieur du corps de bobine (3), qui est montée par une extrémité (5a) sur un premier flasque (13) de la bobine, par l'intermédiaire d'un support d'armature isolant (6), et qui peut être commutée, par son autre extrémité (5b), au voisinage d'un second flasque (14) de la bobine, entre deux plaques polaires (15, 16), deux ressorts de contact allongés (7, 8), qui sont situés respectivement dans le support d'armature (6), qui s'étendent des deux côtés du corps de bobine (3) parallèlement à l'armature (5) et qui forment, par leurs extrémités libres (7a, 8a), un contact de commutation, avec respectivement au moins un élément de contact antagoniste (9, 10, 26, 27) ancré dans le corps de base, et un aimant permanent plat (29), qui est situé au-dessus de la bobine (2) et qui est disposé, par au moins quatre pôles, entre deux culasses (17, 18) reliées aux plaques polaires (15, 16), d'une part, et une tôle de retour du flux (20) accouplée à l'extrémité tourillonnée (5a) de l'armature, d'autre part, caractérisé par le fait que les deux ressorts de contact (7, 8) sont réunis par une liaison électriquement conductrice (22) et forment en commun un pont de contact sans raccordement propre entre deux éléments de contact antagonistes (9, 10; 26, 27) disposés des deux côtés de la bobine (4), et que l'aimant permanent (29) s'étend au-delà des deux côtés longitudinaux, tournés à l'opposé l'un de l'autre, des culasses (17, 18) accouplées à cet aimant et possède, au-dessus des points de contact, respectivement une surface polaire libre supplémentaire (30, 31).

2. Relais suivant la revendication 1, caractérisé par le fait que les surfaces polaires supplémentaires (30, 31) sont polarisées respectivement avec des polarisations de même nom que les surfaces polaires (32, 33) situées à côté d'elles et accouplées aux culasses (17, 18).

3. Relais suivant la revendication 1 ou 2, dans lequel chacun des ressorts de contact (7, 8) peut être commuté, en tant que ressort de contact médian, entre respectivement deux éléments de contact antagonistes (9, 10; 26, 27), caractérisé par le fait que les deux ressorts de contact médians (7, 8) forment en commun un pont de contact de commutation.

4. Relais suivant la revendication 2 ou 3, caractérisé par le fait que les deux ressorts de contact (7, 8) possèdent un élément de liaison (22) moulé d'un seul tenant et intégré dans le support d'armature (6).

5. Relais suivant l'une des revendications 1 à 4, caractérisé par le fait que le corps de base (1) comporte, des deux côtés de la bobine (2), des parois intercalaires isolantes (23) disposées respectivement dans la zone située entre l'enroulement de bobine (4) et les éléments de contact (7, 9, 10, 8, 26, 27).

6. Relais suivant l'une des revendications 1 à 5, caractérisé par le fait que le corps de base (1) possède des nervures isolantes (28) disposées respectivement dans la zone comprise entre les éléments de contact antagonistes (9, 10; 26, 27).
